# EUROPÄISCHE PATENTANMELDUNG

(11) **EP 1 460 598 A1**
(43) Veröffentlichungstag der Anmeldung: **22.09.2004**
(21) Anmeldenummer: 04006192.1
(22) Anmeldetag: 16.03.2004
(51) Int. Cl.: G08G 1/054, G08G 1/04, G06T 7/20, G01P 3/68

(54) **Verfahren und Vorrichtung zur Analyse und Identifizierung von sich in Bewegung befindenden Objekten**

(30) Priorität: 17.03.2003 PL 35919403
(71) Anmelder: Mazurek, Adam, 76-200 Slupsk (PL)
(72) Erfinder: Mazurek, Adam, 76-200 Slupsk (PL)
(74) Vertreter: Hoffmeister, Helmut, Dr.

(57) **Zusammenfassung**

Die Erfindung betrifft ein Verfahren und eine Vorrichtung zur Analyse und Identifizierung von sich in Bewegung befindenden Objekten, bei dem die Zeit, die vom Objekt für einen zurückgelegten Fahrstreckenabschnitt benötigt wird, analysiert wird, und bei dem ein ein Bild speichernder Messmodul eingeschaltet wird. Es werden bestimmte, dem Meßanfang und -ende entsprechende Pixel auf bestimmten Bildschirmspuren aktiviert und von dort als Signale an den Computer weitergeleitet. Mittels Messmoduls wird ein Identifizierungsbild erstellt, das wiederum mittels eines Modems an einen Operator übertragen wird. Die Vorrichtung umfaßt zwei an einer Stütze (1) angebrachte Kameras (2; 3), die über einen Multiplexer (4), der mit einer Videokarte (5) ausgestattet ist, mit dem einen Modem enthaltenden Computer (6) verbunden ist.

## Beschreibung

Die Erfindung betrifft ein Verfahren zur Analyse und Identifizierung von sich in Bewegung befindenden Objekten, bei dem die Zeit, die vom Objekt für einen zurückgelegten Fahrstreckenabschnitt benötigt wird, analysiert wird und bei dem ein ein Bild speichernder Messmodul eingeschaltet wird. Ferner betrifft die Erfindung eine Vorrichtung zur Durchführung des Verfahrens.

Das Verfahren zur Analyse und Identifizierung von beweglichen Objekten findet insbesondere im Straßenverkehr Verwendung, hauptsächlich zum Messen der Geschwindigkeit von Fahrzeugen und deren Identifizierung, falls die erlaubte Geschwindigkeit überschritten wird.

Es sind verschiedene Verfahren und Vorrichtungen zur Analyse und der Identifizierung von beweglichen Objekten bekannt. Darunter gibt es eine, die darin besteht, dass eine Radarmessung des sich bewegenden Objektes durchgeführt wird, und falls die erlaubte Geschwindigkeit überschritten wird, wird die Information an eine Kamera weitergeleitet, die sich in einer bestimmten Entfernung von dem Radar befindet. Von der Kamera wird das Bild kaschiert und fixiert.

Nachteilig bei der bekannten Lösung ist die Notwendigkeit der Placierung der einzelnen Vorrichtungen in einer bestimmten Entfernung voneinander. Dies ist umständlich und unbequem. Die Bedienung von Radareinrichtungen ist ebenso umständlich und kostspielig.

Aufgabe der Erfindung ist, ein Verfahren der eingangs genannten Art zu konzipieren, das vereinfacht und kostengünstiger ist.

Diese Aufgabe wir bei einem gattungsgemäßen Verfahren dadurch gelöst, dass vor der Analyse der Zeit, die vom Objekt für den zurückgelegten Fahrstreckenabschnitt benötigt wurde, bestimmte, dem Meßanfang und -ende entsprechende Pixel auf bestimmten Bildschirmspuren aktiviert und von dort als Signale an den Computer geleitet werden, in dem eine Vergleichsanalyse der festgestellten und vorbestimmten Daten erfolgt und von dort das Signal an den das Bild speichernden Messmodul weitergeleitet wird, der ein Identifizierungsbild erstellt, das wiederum mittels eines Modems an einen Operator übertragen wird.

Vorzugsweise werden die Angaben des Messmoduls und des Speichermoduls an den Computer und vom Computer mittels Multiplexer mit PCI-Videokarte übertragen.

Vorteilhaft ist, dass die Angaben des Messmoduls und des Speichermoduls miteinander über ein Strukturnetz verbunden werden können.

Die Angaben des Mess- und Speichermoduls können auch mittels Modem übertragen werden.

Die Vorrichtung zur Analyse und der Identifizierung von beweglichen Objekten weist eine das Objektbild registrierende Kamera auf, die ein Speichermodul ist. Die Kamera ist eine Messkamera, die über einen Multiplexer, der mit einer Videokarte ausgestattet ist, mit dem einen Modem enthaltenden Computer verbunden ist. Die Messkamera ist zugleich eine Speichermodul. Vorteilhaft ist, dass der Mess- und das Speichermodul sowie der Computer mit Modem an einer einzigen Stütze befestigt sind.

Die Mess- und Speichermodule können zwei voneinander getrennte Kameras mit individueller Software sein.

Die Mess- und Speichermodule selbst können miteinander über ein Strukturnetz verbunden sein. Beide können an einer Stütze derart befestigt sein, dass der Betrieb der Vorrichtung durch die äußeren Witterungseinflüsse nicht gestört wird.

Der Erfindungsgegenstand ist in einem Ausführungsbeispiel anhand der Zeichnung näher erläutert. Die Figur der Zeichnung zeigt schematisch eine Stütze in Seitenansicht, mit daran angebrachten Teilen der Vorrichtung.

Bei dem erfindungsgemäßen Verfahren zur Analyse und Identifizierung von beweglichen Objekten werden die im Messmodul auf bestimmten Bildschirmspuren bestimmte Pixel aktiviert, die eingeschaltet werden, falls in ihrem Sichtfeld Objekte in Bewegung erscheinen. Die Einschaltungs-Daten werden dem Computer geliefert, in dem die Geschwindigkeit des sich bewegenden Objektes errechnet wird. Diese Geschwindigkeit wird mit einer vorbestimmten Geschwindigkeit verglichen, und falls die vorbestimmte Geschwindigkeit überschritten wird, wird vom Computer an das Identifizierungswerk ein Signal übersandt. Eine zweite Kamera wird dann nach einer bestimmten Zeit in Betrieb gesetzt, wodurch das Objekt durch Fixieren seines Bildes identifiziert wird. Das Bild ist der kaschierte Objekt-Vorderteil mit gespeichertem Datum, der Uhrzeit und Lokalisierung.

Vorzugsweise sind der Messmodul und der Speichermodul über ein Strukturnetz miteinander verbunden.

Zu beliebiger, vorprogrammierter Zeit werden die vom Identifizierungswerk gespeicherten Daten mittels Modem an den Operator übertragen. Hierbei ist noch die Möglichkeit eines kontinuierlichen Monitorings vorgesehen.

Das Verfahren gemäß der Erfindung ermöglicht ihre Nutzung nicht nur bei Geschwindigkeitsmessungen auf mehrspurigen Straßen, sondern auch bei anderen durch den Messmodul registrierten Straßenvorkommnissen.

Der das Straßenvorkommnis identifizierende Messmodul, der die Anweisung an das zweite Speicher- und Ausführungswerk übersendet, kann eine Anweisung zur Erhaltung der genau bestimmten Angaben übersenden und sie indexieren.

Die Vorrichtung zur Analyse und Identifizierung von beweglichen Objekten besteht gemäß der Erfindung aus einer Stütze 1, an der zwei Kameras, nämlich eine Messkamera 2 und eine Identifizierungskamera 3 befestigt sind. Beide Kameras 2 und 3 sind über Multiplexer 4, der mit einer Videokarte 5 ausgestattet ist, mit dem einen Modem enthaltenden Computer 6 verbunden.

Bei einer anderen Ausführung brauchen die Kameras 2 und 3 nicht mit dem Multiplexer 4 verbunden zu sein.

Die an der Stütze befestigte Vorrichtung ist vor den Witterungseinflüssen, z. B. durch ein zusätzliches Schutzelement geschützt.

Die neue Datenerfassung erfolgt dank der GSM- oder GPRS-Datenübertragung oder durch Kabelmodem.

Die Software ermöglicht eine Zusammenarbeit mit sehr vielen Einrichtungen, die es erlauben, das bestimmte Fahrzeug zu identifizieren.

## Patentansprüche

1. Verfahren zur Analyse und Identifizierung von sich in Bewegung befindenden Objekten, bei dem die Zeit, die vom Objekt für einen zurückgelegten Fahrstreckenabschnitt benötigt wird, analysiert wird, und bei dem ein ein Bild speichernder Messmodul eingeschaltet wird, **dadurch gekennzeichnet, dass** vor der Analyse der Zeit, die vom Objekt für den zurückgelegten Fahrstreckenabschnitt benötigt wurde, bestimmte, dem Meßanfang und -ende entsprechende Pixel auf bestimmten Bildschirmspuren aktiviert und von dort als Signale an den Computer geleitet werden, in dem eine Vergleichsanalyse der festgestellten und vorbestimmten Daten erfolgt, und von dort das Signal an den das Bild speichernden Messmodul weitergeleitet wird, der ein Identifizierungsbild erstellt, das wiederum mittels eines Modems an einen Operator übertragen wird.

2. Verfahren nach Anspruch 1, **dadurch gekennzeichnet, dass** die in den und aus dem Computer ein- und ausfließenden Daten des Mess- und Speichermoduls mittels eines Multiplexers mit PCI-Videokarte übertragen werden.

3. Verfahren nach Anspruch 1, **dadurch gekennzeichnet, dass** die Daten des Mess- und Speichermoduls über ein Strukturnetz miteinander verbunden werden.

4. Verfahren nach Anspruch 1, **dadurch gekennzeichnet, dass** die in den und aus dem Computer ein- und ausfließenden Daten des Mess- und Speichermoduls mittels eines Modems übertragen werden.

5. Vorrichtung zur Analyse und Identifizierung von sich in Bewegung befindenden Objekten, enthaltend eine das Objektbild aufzuzeichnende Kamera, die ein Speichermodul ist, **dadurch gekennzeichnet, dass** die Vorrichtung eine Messkamera (2) aufweist, die zugleich der Speichermodul ist und die über einen Multiplexer (4), der mit einer Videokarte (5) ausgestattet ist, mit dem einen Modem enthaltenden Computer (6) verbunden ist, wobei der Mess- und das Speichermodul sowie der Computer (6) mit Modem an einer einzigen Stütze (1) befestigt sind.

6. Vorrichtung nach Anspruch 5, **dadurch gekennzeichnet, dass** die Mess- und Speichermodule zwei voneinander getrennte, mit dem Computer (6) verbundene Kameras (1, 3) sind.

7. Vorrichtung nach Anspruch 5, **dadurch gekennzeichnet, dass** die Mess- und Speichermodule zwei voneinander getrennte, jeweils mit einer individuellen Software ausgestattete Kameras (1, 3) sind.

8. Vorrichtung nach Anspruch 5, **dadurch gekennzeichnet, dass** die Mess- und Speichermodule miteinander über ein Strukturnetz verbunden sind.

9. Vorrichtung nach Anspruch 5, **dadurch gekennzeichnet, dass** die beiden Mess- und Speichermodule derart an der Stütze (1) angebracht sind, dass diese gegen äußere Witterungseinflüsse beständig sind.
